# EUROPÄISCHE PATENTSCHRIFT

(11) **EP 0 084 640 B1**
(45) Veröffentlichungstag und Bekanntmachung des Hinweises auf die Patenterteilung: **24.04.1985**
(21) Anmeldenummer: 82111424.6
(22) Anmeldetag: 09.12.1982
(51) Int. Cl.: B27N 3/08

(54) **Vorrichtung zum Beschicken des Füllraumes einer horizontalen Kolben-Strangpresse mit einem Gemisch aus pflanzlichen Kleinteilen und Bindemittel zur Herstellung hohlprismatischer Strangpressprofile**
Apparatus for feeding the loading chamber of a horizontal ram extruder press with a composition of small vegetable particles and a binder for the production of hollow prismatic extruded profiles
Dispositif d'alimentation de la chambre de charge d'une presse extrudeuse horizontale à piston avec un mélange de petites particules végétales et un liant, pour la fabrication de profilés creux prismatiques extrudés

(30) Priorität: 21.12.1981 DE 3150577
(43) Veröffentlichungstag der Anmeldung: 03.08.1983
(73) Patentinhaber: Heggenstaller, Anton, D-8891 Unterbernbach (DE)
(72) Erfinder: Heggenstaller, Anton, D-8891 Unterbernbach (DE)
(74) Vertreter: Ernicke, Hans-Dieter, Dipl.-Ing.

## Beschreibung

Die Erfindung bezieht sich auf eine Vorrichtung zum Beschicken des Füllraumes einer horizontalen Kolben-Strangpresse mit einem Gemisch aus pflanzlichen Kleinteilen und Bindemittel zur Herstellung hohlprismatischer Strangpreßprofile, bei der die nach oben offene, einem Beschickungstrichter zugekehrte Seite des von mindestens einem Dorn durchsetzten Füllraumes durch einen hin und her beweglichen Schließschieber abdeckbar ist.

Kolben-Strangpressen arbeiten im Takt. Der in den Füllraum eintauchende Kolben verdichtet das darin befindliche Gemisch und preßt dieses durch einen formgebenden Rezipienten in einen beheizten Aushärtekanal, wo durch Wärmeeinwirkung im Zuge des fortschreitenden taktweise Voranbewegens des Stranges die Abbindung des Bindemittels erfolgt.

Das Beschicken des Füllraumes einer solchen Kolbenstrangpresse geschieht in der Regel im freien Fall aus einem Beschickungstrichter, der oberhalb des Füllraumes angeordnet ist und dessen untengelegene Austrittsöffnung von einem Schließschieber begrenzt wird. Bei einer vorbekannten Anordnung gemäß DE-A1-2810070 befindet sich im Schließschieber eine Durchtrittsöffnung, deren Querschnitt etwa der Einfüllöffnung des Füllraumes entspricht. Bringt man die Durchtrittsöffnung deckungsgleich mit der Austrittsöffnung des Beschickungstrichters, dann kann der Füllraum mit dem Gemisch gefüllt werden. Dies geschieht bei zurückgezogener Stellung des Strangpreßkolbens.

Es hat sich nun in der Praxis als zweckmäßig erwiesen, einen solchen Schließschieber mindestens zweimal hin und her zubewegen, bevor der Strangpreßkolben seinen Preßhub ausführt. Ferner ist bekannt und zweckmäßig, den Hub des Schließschiebers so groß zu wählen, daß dessen Durchtrittsöffnung in der einen Endstellung diesseits und in der anderen Endstellung jenseits des Füllraumes sich befindet. Das Beschicken des Füllraumes erfolgt also während einer Bewegung des Schließschiebers, nämlich dann, wenn die Durchtrittsöffnung des Schließschiebers die Austrittsöffnung des Beschickungstrichters passiert. Diese Maßnahme hat zur Folge, daß wegen des wiederholten Hin- und Herbewegens des Schließschiebers eine ordnungsgemäße Verteilung des Gemisches innerhalb des Füllraumes eintritt. Die nach dieser Methode hergestellten Strangpreßerzeugnisse besitzen in der Regel eine gleichmäßigere Homogenität und Dichteverteilung als die nach früheren Verfahren herstellbaren Gegenstände.

Schwierigkeiten bei der Beschickung des Füllraumes treten dann auf, wenn der Füllraum von einem Dorn durchsetzt ist, dessen Querschnitt bestimmend für die Bildung eines durchgehenden Hohlraumes im Strangpreßprofil ist. Bekanntlich wird der Strangpreßkolben auf diesem Dorn geführt. Es hat sich in der Praxis gezeigt, daß im Gegensatz zu theoretischen Vorstellungen nur kreisförmige oder im Querschnitt ovale Dorne die Herstellung brauchbarer Strangpreßerzeugnisse nicht behindert haben. Dies hängt damit zusammen, daß der kreisförmige untere Rand des Dornes das Zusammenfließen der beidseitig des Dornes eingefüllten Masse zumindest nicht behindert. Folglich tritt unterhalb des Dornes keine geringere Dichte als oberhalb auf. Soweit sich gewisse Unterschiede in der Intensität der Beschickung des Füllraumes ergeben, werden diese bei vorbekannten Querschnittsformen durch einen verlängerten Hub des Strangpreßkolbens ausgeglichen, wie er aus der DE-A1-2932406 bekannt ist.

Mit der Erfindung wird in das bisher noch ungelöste Problem verfolgt, im Querschnitt hohlprismatisch ausgebildete Strangpreßprofile aus einem Gemisch von pflanzlichen Kleinteilen und Bindemittel herzustellen. Solche hohlprismatischen Querschnitte setzen einen entsprechenden Querschnitt eines Dornes im Füllraum voraus. Ausgehend von horizontalen Kolbenstrangpressen würde dann unterhalb des prismatischen Dornes ein Bereich des Füllraumes vorhanden sein, der aufgrund des freien Falles des Gemisches, welches häufig als nicht fließfähig bezeichnet wird, nicht ausreichend gefüllt werden kann. Eine vertikal wirkende Kaltstrangpresse würde diese Problematik nicht aufweisen. Solche Kaltstrangpressen sind ansich zur Herstellung von Preßspanplatten bekannt, wozu es aber erforderlich ist, die vertikale Wirkung der Strangpresse in eine horizontale Vorschubbewegung des abgebundenen Stranges überzuleiten. Eine solche Maßnahme würde bei der Herstellung hohlprismatischer Strangpreßprofile undenkbar sein.

Der Erfindung liegt daher die spezielle Aufgabe zugrunde, das Herstellen hohlprismatischer Strangpreßprofile bei einer horizontalen Kaltstrangpresse zu ermöglichen.

Ausgehend von der eingangs erwähnten bekannten Anordnung besteht das Wesen der Erfindung darin, daß mindestens ein in den Füllraumbereich unterhalb des Dornes von der Seite her eintauchendes hin- und herbewegbar angetriebenes Stopf-Schieberpaar angeordnet ist.

Dieses an einer bestimmten Stelle des Füllraumes angeordnete Stopf-Schieberpaar hat die Wirkung, daß beim Einfüllen des Gemisches entlang der Seitenflächen des Dornes sich stauende Gemisch in den Füllraumbereich unterhalb des Dornes zu verschieben (zu stopfen), um auf diese Weise rings um den Dorn annähernd gleiche Fülldichten zu erzielen.

Entsprechend diesem Ziel sieht die Erfindung vor, daß der einzelne Schieber des Stopfschieberpaares eine mindestens der Wanddicke des Strangpreßprofiles entsprechenden Huß aufweist, wo-bei in diesem Falle die Wanddicke des vertikalen Steges des Strangpreßprofiles gemeint ist, sofern ein solches Profil unterschiedliche Wanddicken haben sollte.

In einem bevorzugten Ausführungsbeispiel der Erfindung ist vorgesehen, daß jeweils einem Hub des Strangpreßkolbens mindestens zwei Hübe des Stopf-Schieberpaares zugeordnet sind. Es ist sogar denkbar, daß die Bewegung des Stopf-Schieberpaares eine andere als die Bewegung des den Füllraum nach oben abdeckenden Schieberpaares ist. Wenn nämlich die Durchtrittsöffnung des Schieberpaares deckungsgleich mit der Austrittsöffnung des Beschickungstrichters ist, dann sollten die Schieber des Stopf-Schieberpaares in der zurückgezogenen, also unwirksamen Lage sein, in der sie einen Teilbereich der Wandung des Füllraumes bilden. Befindet sich aber der normale Schließschieber in seinen Endstellungen und ist damit der Füllraum nach oben abgedeckt, dann empfiehlt es sich, die Stopfschieber in den Füllraum hineinzubewegen, was auch in rascher, oszillierender Weise erfolgen kann. Dies führt nämlich dazu, daß das in den Füllraum bei der ersten Schieberbewegung eingebrachte Gemisch bevorzugt in den Füllraumbereich unterhalb des Dornes verteilt wird und daß bei den nächsten Bewegungen des Schließschiebers ein ordnungsgemäßer Aufbau des in den Füllraum gebrachten Gemisches von unten nach oben stattfindet.

Ausgehend von den obigen Erwägungen bietet die Erfindung im Zuge einer Ausführungsvariante auch die Möglichkeit, daß bei Anordnung von Trennwänden oder nach innen ragenden Stegansätzen der Strangpreßprofile diese in der Kolben-Strangpresse horizontal gerichtet und in deren Ebene zusätzliche Stopf-Schieberpaare hin- und herbeweglich sind. Handelt es sich um ein Strangpreßprofil mit einer durchgehenden Trennwand, dann kann diese mit den Mitteln der Erfindung sowohl bei horizontaler als auch bei vertikaler Lage ordnungsgemäß gefüllte werden. Wenn aber Stegansätze vorhanden sind, dann empfiehlt es sich, diese im Zuge des letztgenannten Erfindungsmerkmales horizontal anzuordnen und zugeordnete zusätzliche Stopfschieberpaare vorzusehen, um gerade bei diesen Stegansätzen eine ordnungsgemäße Befüllung des Füllraumes sicherzustellen.

Einzelheiten der Erfindung ergeben sich aus der Zeichnung. In ihr ist die Erfindung schematisch und beispielsweise dargestellt. Es zeigen :
Figuren 1 bis 3 Querschnitte durch hohlprismatische Strangpreßprofile unterschiedlicher Form,
Figur4 Querschnitt durch einen Füllraum einer horizontalen Kolbenstrangpresse und
Figur 5 einen Querschnitt gemäß Fig. 4 durch eine Variante eines Füllraumes.

Das Strangpreßprofil 1 gemäß Fig. 1 besitzt einen hohlprismatischen Querschnitt, der in diesem Beispiel quadratisch ist, ohne daß darauf die Erfindung beschränkt wird. Es sol! damit lediglich symbolisch angedeutet werden, daß auch rechteckige, trapezförmige sowie polygonale Querschnitte zur erfindungsgemäßen Betrachtung gehören, den allen Querschnitten ist gemeinsam, daß ein prismatischer Hohlraum 4 zugrunde liegt, dessen Querschnitt proportional zum Gesamtquerschnitt sein kann, aber nicht zu sein braucht.

Stellt man ein solches Strangpreßprofil 1 gem. Fig. 1 in einer horizontalen Kolbenstrangpresse her, dann bereitet es Schwierigkeiten, die unten liegende Wand des Strangpreßprofiles 1 in der gleichen Dichte wie die übrigen Wände zu erzeugen.

Beim Ausführungsbeispiel der Fig.2 ist ein Strangpreßprofil 2 mit einer Trennwand 6 im Querschnitt dargestellt, wodurch sich voneinander getrennte prismatische Hohlraüme 4 ergeben. Bei der Herstellung eines solchen Profiles in einer horizontalen Kolbenstrangpresse entsteht das Problem, sowohl die Trennwand als auch die unten liegende Wand des Strangpreßprofiles 2 in gleicher Beschaffenheit wie die anderen Wände herzustellen.

Schließlich zeigt Fig.3 ein Strangpreßprofil 3 mit nach innen ragenden Stegansätzen 7, wodurch ein I-förmiger prismatischer Hohlraum 4 gebildet ist.

Die Darstellung dieser Strangpreßprofile gem. Fig. 1 bis 3 ist nicht abschließend, sie soll jedoch verdeutlichen, daß die nachfolgend beschriebenen Anordnungen in der Lage sind, solche und ähnliche Profile mit einer horizontal liegenden Kolbenstrangpresse herstellen zu können.

Beim Beispiel der Fig. 4 ist ein Füllraum 8 einer horizontalen Kolbenstrangpresse im Querschnitt dargestellt. Dieser Füllraum 9 ist von einem Dorn 9 durchsetzt, und zwar längs der Strangpreßrichtung, so daß mit einer solchen Anordnung beispielsweise ein Strangpreßprofil gem. Fig. 1 herstellbar ist. Der Füllraum 8 ist seitlich von Seitenwänden 10 begrenzt, die mit einem Boden 11 verbunden sind. Dadurch ist ein U-förmiges Grundprofil geschaffen, dessen nach oben offene Seite von einem Schließschieber 13 begrenzt wird, der den Füllraum 8 gegenüber einem Beschickungstrichter 12 trennt, indem sich ein Gemisch aus pflanzlichen Kleinteilen und Bindemitteln befindet. Die pflanzlichen Kleinteile können aus Holzspänen, Holzfasern, Sägemehl, oder auch aus landwirtschaftlichen Abfallprodukten, z. B. Stroh und dgl., bestehen. Diese Kleinteile werden mit einem für den Verwendungszweck geeigneten Bindemittel versehen, das die Eigenschaft hat, unter Wärmeeinwirkung abzubinden und ein festes Gefüge der im Strangpreßverfahren miteinander verbundenen Kleinteile herbeizuführen. Soweit es sich als zweckdienlich erweist, auch Kleinteile anderer Beschaffenheit beizufügen, wird auch diese Möglichkeit von der Erfindung überdeckt.

Der Schließschieber 13 gem. Fig. 4 besitzt eine Durchtrittsöffnung 14, die etwa dem Austrittsquerschnitt des Beschickungstrichters 12 entspricht, in dem sich die zu verpressende, gemischte Masse befindet. Sobald der Schließschieber 13 mit Hilfe seines symbolisch dargestellten Hubantriebes 15 soweit verstellt worden ist, daß sich die Durchtrittsöffnung 14 mindestens in einem Teilbereich deckungsgleich zur Austrittsöffnung des Beschickungstrichters 12 befindet, kann das Gemisch in den von den Seitenwänden 8 und dem Dorn 9 begrenzen Füllraum 8 unter den Bedingungen des freien Falles gelangen. Damit können aber nur im wesentlichen die sich vertikal erstreckenden Bereiche des Füllraumes 8 gefüllt werden sowie die oberhalb des Dornes 9 befindliche Stelle, wohingegen die unterhalb des Dornes 9 befindlichen Bereiche mehr oder weniger ungefüllt bleiben.

Erfindungsgemäß sind nun Stopfschieber 16, 17 mit zugeordneten Hubantrieben 18, 19 vorgesehen, die in der Ebene des unterhalb des Dornes 9 befindlichen Füllraumbereiches hin- und herbewegbar sind, wie die Pfeile andeuten. Diese Stopfschieber 16, 17 haben die Aufgabe, das vor ihnen liegende Gemisch in den Füllraumbereich unterhalb des Dornes 9 seitlich zu verschieben, also dort hineinzu stopfen. Aus diesem Grunde empfiehlt es sich, den Hub der Stopfschieber 16, 17 mindestens so groß, wie die seitlich des Dornes 9 befindliche lichte Weite des Füllraumes 8 zu bemessen. Eine Vergrößerung diese Hubes bis zu der in Fig. 4 strichpunktiert gezeigten Endstellung steht nichts im Wege, sofern die Steuerung der Hubantriebe 18, 19 so gewählt ist, daß bei Auftreffen der Stopfschieber 16, 17 gegen einen erheblichen Widerstand eine weitere Voranbewegung der Stopfschieber 16, 17 nicht erzwungen wird.

Es empfiehlt sich, die Stopfschieber 16, 1,7 in einer größeren Frequenz als den nicht dargestellten Strangpreßkolben anzutreiben, der die Aufgabe hat, das im Füllraum 8 befindliche Gemisch senkrecht zur Zeichenebene zu verdichten, zu welchem Zweck der Strangpreßkolben auf dem Dorn 9 geführt ist.

Es ist aber auch zweckdienlich, eine Abhängigkeit der Bewegung der Stopfschieber 16, 17 zur Bewegung des Schließschiebers 13 zu wählen. So bietet sich beispielsweise eine Steuerung dahingehend an, daß bei Passieren der Durchtrittsöffnung 14 entlang des Füllraumes 8 die Stopfschieber 16, 17 in ihrer gezeichneten Ausgangsstellung verharren. Sobald aber der Schließschieber 13 in jeder seiner beiden Endstellungen sich befindet, sollten die Stopfschieber 16, 17 mindestens einmal, vorzugsweise mehrmals hin- und herbewegt werden. Dadurch wird erreicht, daß mit dem seitlich des Dornes 9 angestauten Gemisch zunächst der unterhalb des Dornes 9 befindliche Bereich des Füllraumes 8 ausgefüllt wird. Ist dies erreicht, dann kann die Schließschieberbewegung 13, 15 fortgesetzt werden, ohne daß eine weitere Bewegung der Stopfschieber 16, 17 stattfindet.

Es hat sich in der Praxis gezeigt, daß mit dieser Maßnahme tatsächlich Strangpreßprofile gem. Fig. 1 bis 3 sowie diesen ähnliche Profile in horizontalen Kolbenstrangpressen hergestellt werden können, was bisher für undurchführbar gehalten worden ist.

Das Ausführungsbeispiel der Fig. zeigt eine Anordnung der Füllvorrichtung zur Herstellung von Strangpreßprofilen gem. Fig.2, wobei es offen bleibt, ob das herzustellende Strangpreßprofil eine durchgehende Trennwand 6 oder Stegansätze 7 gem. Fig. 2 und 3 aufweist.

Die Stopfschieber 16,17 mit ihren Antrieben 18, 19 sind die gleichen wie in Fig.4. In der horizontalen Ebene der Trennwände 6 bzw. der Stegansätze 7 (vergl. Fig. 2 und 3) sind jedoch zusätzliche Stopfschieber 20, 21 mit zugeordneten Hubantrieben 22, 23 vorgesehen, welche die Aufgabe haben, die seitlich der Dorne 9 befindliche Masse in den Raum zwischen den Dornen 9 einzustopfen.

Es liegt auf der Hand, daß die Reihenfolge der Bewegungen der Stopfschieber 16, 17 einerseits und 20, 21 andererseits aufeinander abgestimmt ist. Vorrangig werden natürlich die unten liegenden Stopfschieber 16, 17 betätigt und erst danach die mittleren Stopfschieber 20, 21.

Die Darstellung der vorstehenden Ausführungsbeispiele läßt möglicherweise den Eindruck entstehen, als sei die erfindungsgemäße Lehre eine zeitaufwendige, weil die Bewegungen der Stopfschieber 16, 17, 20, 21 und des Schließschiebers 13 geschehen müssen, bevor der Strangpreßkolben die Verdichtung in Strangpre- ßrichtung vornehmen kann. Darin liegt aber ein Irrtum, weil es sich in der Praxis erwiesen hat, daß ein Strangpreßkolben, der mit verhältnismäßig geringer Vorschubgeschwindigkeit einen großen Verdichtungsweg zurücklegt, prinzipiell hochwertigere Strangpreßerzeugnisse herstellbar sind.

## Patentansprüche

1. Vorrichtung zum Beschicken des Füllraumes einer horizontalen Kolben-Strangpresse mit einem Gemisch aus pflanzlichen Kleinteilen und Bindemittel zur Herstellung hohlprismatischer Strangpreßprofile, bei der die nachoben offene, einem Beschickungstrichter zugekehrte Seite des von mindestens einem Dorn durchsetzten Füllraumes durch einen hin- und herbeweglichen Schließschieber abdeckbar ist, dadurch gekennzeichnet, daß mindestens ein in den Füllraumbereich unterhalb des Dornes (9) von der Seite her eintauchendes, hin- und herbewegbar angetriebenes Stopf-Schieberpaar (16,17) angeordnet ist.

2. Vorrichtung nach Anspruch 1, dadurch gekennzeichnet, daß der einzelne Schieber des Stopf-Schieberpaares (16, 17) einen mindestens der Wanddicke des Strangpreßprofiles (1, 2, 3) entsprechenden Hub aufweist.

3. Vorrichtung nach Anspruch 1 oder 2, dadurch gekennzeichnet, daß jeweils einem Hub des Strangpreßkolbens mindestens zwei Hübe des Stopf-Schieberpaares (16, 17) zugeordnet sind.

4. Vorrichtung nach Anspruch 1 oder einem der folgenden, dadurch gekennzeichnet, daß bei Anordnung von Trennwänden (6) oder nach innen ragenden Stegansätzen (7) der Strangpreßprofile (1, 2, 3) diese in der Kolben-Strangpresse horizontal gerichtet und in deren Ebene zusätzliche Stopf-Schieberpaare (16, 17) hin- und herbeweglich vorgesehen sind.

## Claims

1. Device for charging the filling chamber of a horizontal extruder with a mixture of small plant parts and binders in order to produce hollow prismatic extrusion profiles, in which the upwardly open side, facing a charging hopper, of the filling chamber traversed by at least one mandrel can be covered by a reciprocally moving closing slide valve, characterised in that at least one reciprocally driven pair of stop slide valves (16, 17) is arranged so as to laterally enter the filling chamber underneath the mandrel (9).

2. Device according to Claim 1, characterised in that the individual slide valves of the pair of stop slide valves (16, 17) have a stroke corresponding at least to the wall thickness of the extrusion profile (1, 2, 3).

3. Device according to Claim 1 or 2, characterised in that in each case at least two strokes of the pair of stop slide valves (16, 17) are associated with one stroke of the extruder piston.

4. Device according to Claim 1 or any of the following claims, characterised in that with an arrangement of separating walls (6) or inwardly projecting web lugs (7) of the extrusion profiles (1, 2, 3), these are horizontally arranged in the piston extruder and additional pairs of stop slide valves (16, 17) are provided in their plane.

## Revendications

1. Dispositif d'alimentation de la chambre de compression d'une extrudeuse à piston en un mélange de particules végétales et de liant pour la fabrication de profilés prismatiques creux extrudés, dans lequel le côté, ouvert vers le haut et tourné vers une trémie d'alimentation, de la chambre de compression, qui est traversée par au moins un mandrin, peut être recouvert par un tiroir obturateur qui va et vient, caractérisé par au moins un couple de tiroirs de bourrage (16, 17), qui peut aller et venir et qui pénètre par le côté dans la région de la chambre de compression en dessous du mandrin (9).

2. Dispositif selon la revendication 1, caractérisé en ce que l'un des tiroirs du couple de tiroirs de bourrage (16, 17) présente au moins une course correspondant à l'épaisseur de paroi du profilé extrudé (1, 2, 3).

3. Dispositif selon la revendication 1 ou 2, caractérisé en ce qu'à chaque course du piston de l'extrudeuse sont associées au moins deux courses du couple de tiroirs de bourrage (16, 17).

4. Dispositif selon la revendication 1 ou l'une des suivantes, caractérisé en ce que, quand il est prévu des cloisons de séparation (6) ou des amorces en saillie vers l'extérieur de séparation (7) des profilés extrudés (1, 2, 3), celles-ci sont dirigées horizontalement dans l'extrudeuse à piston et il est prévu des couples de tiroirs de bourrage (16, 17) supplémentaires allant et venant dans leurs plans.
